# EUROPÄISCHE PATENTSCHRIFT

(11) **EP 0 471 990 B1**
(45) Veröffentlichungstag und Bekanntmachung des Hinweises auf die Patenterteilung: **19.04.1995**
(21) Anmeldenummer: 91112202.6
(22) Anmeldetag: 20.07.1991
(51) Int. Cl.: H04R 1/24, H04R 9/04

(54) **Doppelspulenlautsprecher**
Double-coil loudspeaker
Haut-parleur à double bobine

(30) Priorität: 13.08.1990 DE 4025591
(43) Veröffentlichungstag der Anmeldung: 26.02.1992
(73) Patentinhaber: Nokia (Deutschland) GmbH, 75175 Pforzheim (DE)
(72) Erfinder: Prokisch, Jörg, W-8445 Schwarzach (DE)

(56) Entgegenhaltungen:
- DE-A- 2 656 135
- DE-A- 3 208 409
- US-A- 4 897 877

## Beschreibung

### Technisches Gebiet

Die Erfindung betrifft einen Doppelspulenlautsprecher, bei dem jede der beiden Schwingspulen mit Tonsignalen aus verschiedenen Signalquellen beaufschlagt werden und geht aus von der US-A-4′897′877.

### Stand der Technik

Derartige Doppelspulenlautsprecher sind seit einiger Zeit im Stand der Technik bekannt.

Diese Lautsprecher, welche sich gegenüber herkömmlich bekannten, zum Beispiel in der Funkschau 1983, Heft 7, Seite 99, Figur 1 veranschaulichten dynamischen Konuslautsprechern nur durch eine geänderte und unten näher erläuterte Schwingspulenausbildung unterscheiden, finden vor allem dort Anwendung, wo es aufgrund beengter Platzverhältnisse gilt, Tonsignale aus zwei verschiedenen Signalquellen mittels nur einer Membran zu übertragen.

So ist es beispielsweise in der Fernsehtechnik bei stereotonübertragenen Fernsehsendungen üblich, die aus dem linken und rechten Tonkanal ausgetrennten Baßsignale mittels eines Doppelspulenlautsprechers wiederzugeben. Dazu weist dieser Doppelspulenlautsprecher auf dem Schwingspulenträger zwei spulenförmig ausgebildete Wickelverbände auf, wobei jeder Windung des ersten Wickelverbandes eine Windung des anderen Wickelverbandes nebengeordnet ist. Sind die Wickelverbände mehrlagig um den Schwingspulenträger herumgelegt, ändert dies in den jeweiligen Lagen nicht die zuvor beschriebene Anordnung der Windungen der beiden Wickelverbände zueinander. Lediglich die einzelnen Wicklungen einer unteren Lage werden in der darüberliegenden Lage von Windungen überdeckt, die jeweils einem anderen Wickelverband angehören. Die Windungen aller Wickelverbände haben üblicherweise den gleichen Drahtquerschnitt.

Mittels dieser bekannten Anordnung ist eine gute Wiedergabequalität zweier, jedoch dem gleichen Frequenzspektrum angehöriger Tonsignale möglich. Dies ist nach Erkenntnissen der Anmelderin darauf zurückzuführen, daß für die zu übertragenden Frequenzspektren die wirksame Leiterlänge der beiden Wickelverbände der Dicke der den Wickelverbänden benachbarten Polplatte beziehungsweise die Dicke dieser Polplatte den wirksamen Leiterlängen angepaßt ist. Unter wirksamer Leiterlänge wird in diesem Zusammenhang die Längsausdehnung der Wickelverbände auf dem Schwingspulenträger parallel zur Mittelachse des Lautsprechers verstanden. Nach dieser Erklärung ist auch aus sich heraus verständlich, warum bei der Beaufschlagung der beiden Wickelverbände mit Tonsignalen unterschiedlicher Frequenzspektren die Tonwiedergabequalität gegenüber Einzelspulenlautsprechern vermindert ist. Die bekannte Wicklungsausgestaltung mit einander nebenliegenden Windungen unterschiedlicher Wickelverbindungen bewirkt, daß nur ein Wickelverband hinsichtlich der wirksamen Leiterlänge auf das zu übertragende Frequenzspektrum optimal ausgelegt sein kann. Aber auch der Wickelverband, dessen wirksame Leiterlänge optimiert ist, ist noch keine Garantie für ein gutes Klangwiedergabeverhalten. Dies deshalb, weil durch die bekannte Anordnung der Wickelverbände auf dem Schwingspulenträger der nicht optimierte Wickelverband dem optimierten Wickelverband eine gegenüber einem Einzelspulenlautsprecher erhöhtes Ballastgewicht entgegen bringt.

Aus der Schrift US-A-4 897 877, welche den Oberbegriff der vorliegenden Anmeldung bildet, ist eine Anordnung bekannt, bei welcher der zweite Wickelverband gegenüber dem ersten Wickelverband eine verminderte Längsausdehnung aufweist, indem dieser um den Außenmantel des ersten Wickelverbandes gewickelt ist. Beide Wickelverbände werden mit Tonsignalen einer Tonsignalquelle beaufschlagt. Solche Anordnungen haben sich jedoch in der Praxis nicht durchgesetzt, weil die Tonwiedergabe mittels derartig modifizierter Lautsprecher insgesamt als nicht befriedigend angesehen wurde.
Daher liegt der Erfindung die Aufgabe zugrunde, derartige Doppelspulenlautsprecher einem größeren Anwendungsfeld zuzuführen.

### Darstellung der Erfindung

Diese Aufgabe wird mit den Merkmalen gemäß Anspruch 1 gelöst. Wird nämlich der äußere Wickelverband lediglich von einer Sprachsignalquelle beaufschlagt, wird durch den wickelmäßigen Aufwand für die Sprachwiedergabe die Tonwiedergabe der zweiten Tonsignalquelle (etwa einer Stereoanlage) nicht beeinträchtigt. Besonders vorteilhaft ist es, den angegebenen Doppelspulenlautsprecher in Kraftfahrzeugen, die über eine Autotelefonanlage mit Freisprechfunktionen verfügen, einzusetzen, da der erfindungsgemäße Doppelspulenlautsprecher mit seinem ersten Wickelverband als Lautsprecher für die Audioanlage des Kraftfahrzeugs und mit seinem zweiten Wickelverband als Lautsprecher für die Sprachwiedergabe des Telefons mit Freisprechbetrieb verwendet werden kann. Bei dieser Anordnung entfällt auch eine Umschalteinheit, die dann erforderlich ist, wenn wie herkömmlich die Konuslautsprecher der Audioanlage gleichzeitig die Tonwiedergabe des Telefons übernehmen.

### Kurze Beschreibung der Figuren

Es zeigen
- Figur 1:: einen dynamischen Konuslautsprecher mit herkömmlicher Doppelspulenausbildung im Schnitt, und
- Figur 2:: einen dynamischen Konuslautsprecher mit erfindungsgemäßer Doppelspulenausbildung im Schnittpunkt.

### Wege zum Ausführen der Erfindung

Die Erfindung soll nun anhand der beiden Figuren näher erläutert werden.

Der in Figur 1 veranschaulichte, herkömmlich ausgebildete Doppelspulenlautsprecher weist einen konusförmigen Korb 10 auf, in welchem die ebenfalls konusförmige Membran 11 eingesetzt ist. Die Membran 11 und der Korb 10 sind an ihren Enden, die jeweils die größeren Durchmesser aufweisen, miteinander verbunden. Das Ende der Membran 11, welches den kleineren Durchmesser aufweist, ist durch eine zum anderen Ende der Membran 11 hinweisende, halbkugelförmig ausgebildete Staubschutzkappe 12 abgedeckt.

An dem Ende des Korbes 10, mit dem kleineren Durchmesser, ist zentrisch zur Mittelachse des Lautsprechers ein kreisringförmiger Dauermagnet 13 angesetzt, wobei zwischen dem Ende des Korbes 10 und dem Dauermagneten 13 noch eine ebenfalls kreisringförmig ausgebildete, jedoch einen kleineren Innendurchmesser als der Dauermagnet 13 aufweisende Polplatte 14 zwischengeordnet ist. Die andere, dem Korb 10 abgewandte Kreisringfläche des Dauermagneten 13 ist mit einer scheibenförmigen zweiten Polplatte 15 abgedeckt.

Der auf der zum Korb 10 hinweisenden Fläche der zweiten Polplatte 15, zentrisch zur Mittelachse des Lautsprechers aufgesetzte Polkern 16 wird über seine gesamte Baulänge unter Einhaltung eines bestimmten Abstandes vom Dauermagneten 13 und der ersten Polplatte 14 ummantelt. An das Ende der Membran 11, welches den kleineren Durchmesser aufweist, ist ein rohrförmiger Schwingspulenträger 17 angesetzt. Dieser Schwingspulenträger 17, dessen Innendurchmesser den Außendurchmesser des Polkerns 16 knapp überschreitet, ist zum Polkern 16 geführt und ummantelt diesen an dem oberen, freien Ende, indem er in den vom Dauermagneten 13 und der ersten Polplatte 14 sowie dem Polkern 16 gebildeten Abstand hineinragt.

Zwischen der Innenfläche des Korbes 10 und dem Ende des Schwingspulenträgers 17, welches der Membran 11 zugewandt ist, ist eine ziehharmonikaförmig ausgebildete Zentriermembran 18 angeordnet. Diese sorgt während des Betriebs des Lautsprechers dafür, daß der Schwingspulenträger 17 immer zentrisch zur Mittelachse des Lautsprechers steht.

Um den Außenmantel 19 des Schwingspulenträgers 17 sind benachbart zur ersten Polplatte 14 zwei spulenförmig ausgebildete Wickelverbände 20,21 gelegt. Wie Figur 1 deutlich hervorhebt, ist in vertikaler Ausdehnung jeder Windung 22 eines ersten Wickelverbandes 20 eine Windung 22 des anderen Wickelverbandes 21 nebengeordnet. Diese Anordnung der Windungen 22 zueinander gilt auch in horizontaler Ausdehnung, wenn, wie in Figur 1 dargestellt, die Wickelverbände 20,21 mehrlagig um den Schwingspulenträger 17 gelegt sind. Der Querschnitt des Windungsdrahtes ist für beide Wickelverbände 20,21 gleich. Die Längsausdehnung der Wickelverbände 20,21 auf dem Schwingspulenträger 17 ist so gewählt, daß Ruhezustand des Lautsprechers die Wickelverbände 20,21 etwa mittig zu der innen nebengeordneten ersten Polplatte 14 stehen. Die Enden 23 des Wickeldrahtes eines jeden Wickelverbandes 20,21 sind zu den am Korb 10 angeordneten Anschlußklemmen 24,25 geführt.

Ein erfindungsgemäß ausgebildeter Doppelspulenlautsprecher ist in Figur 2 veranschaulicht. Dieser unterscheidet sich von dem in Figur 1 beschriebenen Doppelspulenlautsprecher durch eine andere Anordnung der Wickelverbände 20,21 auf dem Schwingspulenträger 17.

Wie Figur 2 deutlich zeigt, ist ein erster Wickelverband 20 mehrlagig um den Außenmantel 19 des Schwingspulenträgers 17 gelegt. Auf diesen Wickelverband 20 ist der zweite Wickelverband 21 ebenfalls mehrlagig aufgelegt. Im Gegensatz zum ersten Wickelverband 20 zeichnet sich dieser Wickelverband 21 durch einen verminderten Drahtquerschnitt und eine verminderte Wickelbreite in Längsrichtung des Schwingspulenträgers 17 aus. In Ruhestellung des Lautsprechers überragen auch hier die Längsausdehnungen beider Wickelverbände 20,21, die ihnen nebengeordnete erste Polplatte 14 mit gleichem Abstand.

Durch den schichtweisen Aufbau der beiden Wickelverbände 20,21 auf dem Schwingspulenträger 17 ist somit auch ohne weiteres nachvollziehbar, daß die wirksame Leiterlänge eines jeden Wickelverbandes 20, 21 dem jeweils zu übertragenden Frequenzspektrum angepaßt werden kann. Wird der zweite Wickelverband 21 für die Sprachwiedergabe eines Telefontons ausgelegt, hat dieser Wickelverband 21 wegen seines geringen Gewichtes keinen Einfluß auf die Wiedergabequalität des für ein anderes Frequenzspektrum ausgelegten anderen Wickelverbandes 20.

## Patentansprüche

1. Doppelspulenlautsprecher,
- mit einem konusförmigen Korb (10),
- mit einer ebenfalls konusförmig ausgebildeten Membran (11), die in den Korb (10) eingesetzt und mit diesem an dem Ende mit dem größeren Durchmesser verbunden ist,
- mit einem kreisringförmigen Dauermagneten (13), an dessen einer Kreisringfläche eine ebenfalls kreisringförmige, im Gegensatz zum Dauermagneten (13) einen kleineren Innendurchmesser aufweisende erste Polplatte (14) und an dessen anderer Kreisringfläche eine scheibenförmig ausgebildete zweite Polplatte (15) zentrisch zur Mittelachse angeordnet ist, und der an der mit der kreisringförmigen ersten Polplatte (14) versehenen Seite an dem Ende des konusförmigen Korbes (10) angesetzt ist, welches den kleineren Durchmesser aufweist,
- mit einem zylinderförmigen zentrisch zur Mittelachse angeordneten Polkern (16), dessen eines Ende mit der zweiten Polplatte (15) verbunden ist, und der über seine gesamte Baulänge unter Einhaltung eines Abstandes von dem Dauermagneten (13) und der ersten Polplatte (14) ummantelt ist,
- mit einem rohrförmig ausgebildeten Schwingspulenträger (17), dessen Innendurchmesser den Außendurchmesser des Polkerns (16) knapp übertrifft, sowie den Innendurchmesser der ersten Polplatte (14) unterschreitet und der mit seinem einen Ende einen Teil des freien Endes des Polkerns (16) ummantelt und mit seinem anderen Ende mit dem den kleineren Durchmesser aufweisenden Ende der konusförmigen Membran (11) verbunden ist,
- mit einer Zentriermembran (18), die zwischen der Innenseite des Korbes (10) und der Außenfläche (19) des Schwingspulenträgers (17) im Bereich des Übergangs zur Membran (11) angeordnet ist, und die den Schwingspulenträger (17) zentrisch auf den Polkern (16) hält,
- mit zwei jeweils spulenförmig ausgebildeten und auf der Außenfläche (19) des Schwingspulenträgers (17) angeordneten Wickelverbänden (20,21), wobei die Längsausdehnungen der Wickelverbände (20,21) auf dem Schwingspulenträger (17) in Ruhestellung des Systems etwa gleich große Abstände zu der den Wickelverbänden (20,21) benachbarten ersten Polplatte (14) haben, und wobei die Längs- und Querausdehnung des zweiten Wickelverbandes (21) gegenüber der Längs- und Querausdehnung des ersten Wickelverbandes (20) vermindert ist,
- mit Anschlußklemmen (24,25), zu denen die beiden Drahtenden (23) eines jeden Wickelverbandes (20,21) geführt sind,
**dadurch gekennzeichnet**,
- daß der erste Wickelverband (20) ein- oder mehrlagig übereinander auf der Außenfläche (19) des Schwingspulenträgers (17) angeordnet ist,
- daß um den ersten Wickelverband (20) auf einem Teil seiner Oberfläche, vorzugsweise in dem Bereich, der in Ruhestellung des Systems der ersten Polplatte (14) nebengeordnet ist, der zweite Wickelverband (21) gelegt ist,
- daß jeder Wickelverband (20, 21) von einer eigenständigen und unterschiedliche Tonsignale führenden Tonsignalquelle gespeist ist, wobei dem zweiten Wickelverband (21) ausschließlich die Sprachsignale einer Telefonanlage zugeführt sind und
- daß der erste Wickelverband (20) für die Wiedergabe des Tief- oder Breitbandtonspektrums ausgelegt ist.

2. Doppelspulenlautsprecher nach Anspruch 1
**dadurch gekennzeichnet**,
daß der Drahtdurchmesser des zweiten Wickelverbandes (21) gegenüber dem Drahtdurchmesser des ersten Wickelverbandes (20) vermindert ist.

## Claims

1. Double-coil loudspeaker,
- with a cone-shaped frame (10),
- with a diaphragm (11) of likewise cone-shaped construction, that is mounted in the frame (10) and to which it is joined at the end of the diaphragm (11) having the greater diameter,
- with a circular permanent magnet (13) at whose one circular face a likewise circular first pole plate (14), having a smaller internal diameter compared to the permanent magnet (13), is arranged, and at whose other circular face a second pole plate (15) of disc-shaped construction is arranged centrally to the centre axis, and which circular permanent magnet (13) is joined at the side provided with the first pole plate (14) to the end of the cone-shaped frame (10) which has the smaller diameter,
- with a cylindrical pole core (16) arranged centrally to the centre axis, whose one end is joined to the second pole plate (15) and which cylindrical pole core (16) is enclosed over its overall length by the permanent magnet (13) and the first pole plate (14), a distance being maintained between said cylindrical pole core (16), said permanent magnet (13) and said first pole plate (14),
- with a voice coil former (17) of tubular construction, whose internal diameter barely exceeds the external diameter of the pole core (16), and is less than the internal diameter of the first pole plate (14), and which encloses with its one end one part of the free end of the pole core (16), and which is joined by its other end to the end of the cone-shaped diaphragm (11) having the smaller diameter,
- with a spider (18) that is arranged between the inside of the frame (10) and the outer face (19) of the voice coil former (17) in the region of the junction with the diaphragm (11), and which maintains the voice coil former (17) centrally to the pole core (16),
- with two coil-type winding assemblies (20, 21) each arranged on the outer face (19) of the voice coil former (17), whereby in the rest position of the system the longitudinal extensions of the winding assemblies (20, 21) on the voice coil former (17) are equally spaced from the first pole plate (14) adjacent to the winding assemblies (20, 21), and whereby the longitudinal and transverse extension of the second winding assembly (21) is reduced in relation to the longitudinal and transverse extension of the first winding assembly (20),
- with terminals (24, 25) to which the two wire ends (23) of each winding assembly (20, 21) are led,
**characterised in that**
- the first winding assembly (20) is arranged in single or multiple layers one above the other on the outer face (19) of the voice coil former (17),
- the second winding assembly (21) is laid around the first winding assembly (20) on a part of its surface, preferably in the region that is arranged adjacent to the first pole plate (14) in the rest position of the system,
- each winding assembly (20, 21) is fed from an audio signal source carrying independent and different audio signals, whereby the voice signals of a telephone system are fed exclusively to the second winding assembly (21), and
- the first winding assembly (20) is designed for the reproduction of the low and broad-band audio spectrum.

2. Double-coil loudspeaker according to Claim 1,
**characterised in that**
the wire diameter of the second winding assembly (21) is reduced in relation to the wire diameter of the first winding assembly (20).

## Revendications

1. Haut-parleur à bobine double, comprenant
- un saladier (10) conique,
- une membrane (11) également conique qui est insérée dans le saladier (10) et est reliée à ce dernier à l'extrémité qui présente le plus grand diamètre,
- un aimant permanent (13) en anneau de cercle sur l'une des surfaces en anneau de cercle duquel est disposée une première joue magnétique (14) également en forme d'anneau de cercle présentant un diamètre intérieur plus petit que l'aimant permanent (13) et sur l'autre surface en anneau de cercle duquel est disposée une deuxième joue magnétique (15) en forme de disque centrée par rapport à l'axe médian et qui, sur le côté pourvu de la première joue magnétique (14) en anneau de cercle, est placé sur l'extrémité du saladier (10) conique qui présente le plus petit diamètre,
- un noyau polaire (16) cylindrique centré par rapport à l'axe médian dont l'une des extrémités est reliée à la deuxième joue magnétique (15) et qui est enveloppé sur toute sa longueur par l'aimant permanent (13) et la première joue magnétique (14) en laissant subsister un écartement,
- un support de bobine mobile (17) tubulaire dont le diamètre intérieur est à peine supérieur au diamètre extérieur du noyau polaire (16) et est inférieur au diamètre intérieur de la première joue magnétique (14) et qui enveloppe avec l'une de ses extrémités une partie de l'extrémité libre du noyau polaire (16) et est relié avec son autre extrémité à l'extrémité de la membrane conique (11) qui présente le plus petit diamètre,
- une membrane de centrage (18) qui est disposée entre la face intérieure du panier (10) et la surface extérieure (19) du support de bobine mobile (17) dans la zone de la transition vers la membrane (11) et qui maintient le support de bobine mobile (17) en position centrée sur le noyau polaire (16),
- deux enroulements (20, 21) chacun en forme de bobine disposés sur la surface extérieure (19) du support de bobine mobile (17), les extensions longitudinales des enroulements (20, 21) sur le support de bobine mobile (17) ayant, dans la position de repos du système, à peu près des écartements identiques par rapport à la première joue magnétique (14) voisine des enroulements (20, 21) et l'extension longitudinale et transversale du deuxième enroulement (21) étant réduite par rapport à l'extension longitudinale et transversale du premier enroulement (20),
- des bornes de raccordement (24, 25) vers lesquelles sont amenées les deux extrémités de fils (23) de chaque enroulement (20, 21),
**caractérisé** par le fait
- que le premier enroulement (20) est disposé en une ou plusieurs couches superposées sur la surface extérieure (19) du support de bobine mobile (17),
- que le deuxième enroulement (21) est placé autour du premier enroulement (20) sur une partie de sa surface, de préférence dans la zone qui est située à côté de la première joue magnétique (14) dans la position de repos du système,
- que chaque enroulement (20, 21) est alimenté par une source de signal sonore autonome produisant des signaux sonores différents, seuls les signaux vocaux d'une installation téléphonique étant amenés au deuxième enroulement (21), et
- que le premier enroulement (20) est conçu pour la restitution du spectre de sons graves ou de large bande.

2. Haut-parleur à bobine double selon la revendication 1,
**caractérisé** par le fait
que le diamètre de fil du deuxième enroulement (21) est réduit par rapport au diamètre de fil du premier enroulement (20).
